# EUROPÄISCHE PATENTSCHRIFT

(11) **EP 3 680 373 B1**
(45) Veröffentlichungstag und Bekanntmachung des Hinweises auf die Patenterteilung: **01.03.2023**
(21) Anmeldenummer: 20150075.8
(22) Anmeldetag: 02.01.2020
(51) Int. Cl.: D01H 13/04, B65H 57/00

(54) **FASERFÜHRUNGSELEMENT FÜR EINE SPINNDÜSE SOWIE DAMIT AUSGESTATTETE SPINNDÜSE**
FIBRE GUIDE ELEMENT FOR A SPINNING NOZZLE AND SPINNING NOZZLE PROVIDED WITH SAME
ÉLÉMENT DE GUIDAGE DE FIBRE POUR UNE BUSE DE FILAGE AINSI QUE BUSE DE FILAGE ÉQUIPÉE D'UN TEL ÉLÉMENT DE GUIDAGE DE FIBRE

(30) Priorität: 08.01.2019 DE 102019100306
(43) Veröffentlichungstag der Anmeldung: 15.07.2020
(73) Patentinhaber: Maschinenfabrik Rieter AG, 8406 Winterthur (CH)
(72) Erfinder: Kübler, Markus, 73312 Geislingen (DE); Schaeffler, Gernot, 73116 Waeschenbeuren (DE); Fuchs, Alexander, 89558 Böhmenkirch (DE); Hensle, David, 79341 Kenzingen (DE); Landsinger, Thomas, 73054 Eislingen/Fils (DE); Mockler, Janine, 70179 Stuttgart (DE)
(74) Vertreter: Canzler & Bergmeier Patentanwälte Partnerschaft mbB

(56) Entgegenhaltungen:
- EP-A1- 3 243 942
- EP-A2- 1 335 050
- CN-B- 103 603 094
- CN-B- 103 924 333
- DE-A1- 2 235 868
- FR-A1- 2 584 743
- FR-E- 77 171
- JP-A- H08 218 230
- JP-B2- 2 773 670

## Beschreibung

Die vorliegende Erfindung betrifft ein Faserführungselement für eine Spinndüse einer Luftspinnmaschine, wobei das Faserführungselement im bestimmungsgemäßen Gebrauch der Führung eines in einer vorgegebenen Transportrichtung in die Spinndüse eintretenden Faserverbands dient, wobei das Faserführungselement eine Faserführungsfläche zum Führen des Faserverbands aufweist, und wobei die Faserführungsfläche einen Einlaufbereich, einen dem Einlaufbereich in der genannten Transportrichtung nachgeordneten Mittelbereich und einen dem Mittelbereich in der genannten Transportrichtung nachgeordneten Auslaufbereich umfasst.

Ferner wird eine Spinndüse für eine Luftspinnmaschine mit einem Faserführungselement zur Führung eines in die Spinndüse eintretenden Faserverbands vorgeschlagen.

Entsprechende Spinndüsen dienen der Herstellung eines Garns aus einem länglichen Faserverband mit Hilfe einer durch Luftdüsen innerhalb einer Wirbelkammer der Spinndüse erzeugten Wirbelluftströmung. Der Faserverband wird von einem Streckwerk geliefert, das den Faserverband vor dem Eintritt in die Spinndüse vergleichmäßigt. Die Einlassöffnung der Spinndüse wird durch ein Faserführungselement gebildet bzw. begrenzt, das der Führung der in die Spinndüse eintretenden Fasern des Faserverbands dient.

Die äußeren Fasern des Faserverbands werden nach dem Eintritt in die Spinndüse im Bereich des in der Wirbelkammer platzierten Einlasses eines in der Regel spindelförmigen Garnbildungselements um die innenliegenden Fasern (Kernfasern) gewunden, so dass im Ergebnis ein Garn entsteht, welches schließlich über einen Abzugskanal des Garnbildungselements aus der Wirbelkammer und damit aus der Spinndüse abgezogen und mit Hilfe einer Spulvorrichtung auf eine Hülse aufgespult werden kann. Entsprechende Garnbildungselemente sind in der EP 3 243 942 A1, der EP 1 335 050 A2 oder der CN 103 924 333 B gezeigt.

Um zu verhindern, dass sich die Drehung des Faserverbands entgegen der Transportrichtung des Faserverbands nach außerhalb der Spinndüse und hierbei insbesondere in den Bereich des Streckwerks ausbreitet, sind bereits verschiedene Faserführungselemente bekannt. Ziel dieser Faserführungselemente ist es in der Regel, den Faserverband quer zur Transportrichtung aus- bzw. umzulenken, wobei diese Auslenkung bzw. Umlenkung als Drallstopp wirkt und eine Fortpflanzung des Dralls des Faserverbands von der Wirbelkammer nach außerhalb der Spinndüse unterbindet. Rein beispielhaft sei in diesem Zusammenhang auf die EP 2 009 151 B1 oder die JP 2773670 B2 verwiesen.

Aufgabe der vorliegenden Erfindung ist es, ein Faserführungselement vorzuschlagen, das sich durch eine besonders gute Drallstoppwirkung bei dennoch schonender Führung des Faserverbands auszeichnet.

Die Aufgabe wird gelöst durch ein Faserführungselement bzw. eine damit ausgerüstete Spinndüse mit den Merkmalen der unabhängigen Patentansprüche.

Prinzipiell weist auch das erfindungsgemäße Faserführungselement eine Faserführungsfläche zum Führen eines Faserverbands auf. Die Faserführungsfläche setzt sich zusammen aus einem Einlaufbereich, einem dem Einlaufbereich in der genannten Transportrichtung nachgeordneten Mittelbereich und einem dem Mittelbereich in der genannten Transportrichtung nachgeordneten Auslaufbereich.

Die genannten Bereiche werden hierbei im bestimmungsgemäßen Gebrauch des Faserführungselements (d.h. nach dem Einbau in eine Spinndüse einer Luftspinnmaschine) vom Faserverband in Transportrichtung nacheinander passiert. Die Bereiche bilden also gemeinsam die genannte Faserführungsfläche des Faserführungselements.

Erfindungsgemäß ist nun vorgesehen, dass sich die Geometrie des Mittelbereichs von der des Einlaufbereichs und auch der Geometrie des Auslaufbereichs dahingehend unterscheidet, dass lediglich der Mittelbereich (zumindest abschnittsweise) um die Längsachse des Faserführungselements verdreht ist. Im Gegensatz hierzu ist sowohl der Einlaufbereich als auch der Auslaufbereich bezogen auf die Längsachse des Faserführungselements jeweils unverdreht ausgebildet.

Während also der Faserverband im Mittelbereich entlang einer verdrehten Fläche und damit auf einem wendelförmigen Weg geführt wird, liegt der Weg, entlang dessen der Faserverband im Einlaufbereich und im Auslaufbereich geführt wird, jeweils in einer Ebene oder auf einer konvexen oder konkaven, vorzugsweise rinnenförmigen, Fläche (je nachdem, wie der Einlaufbereich bzw. der Auslaufbereich geometrisch ausgebildet sind).

Insbesondere ist es vorteilhaft, wenn der Einlaufbereich, der Mittelbereich und/oder der Auslaufbereich zumindest abschnittsweise durch eine ebene, konkave, vorzugsweise rinnenförmige, oder konvex gewölbte Fläche gebildet ist. Liegt der Einlaufbereich als konvex oder konkav gewölbte Fläche vor, so ist es von Vorteil, wenn der entsprechende Flächenabschnitt zumindest abschnittsweise einen Krümmungsradius R aufweist, dessen Betrag 1 mm oder größer ist. Die Fasern des Faserverbands werden hierdurch quer zur Transportrichtung ausgelenkt, wodurch eine Drallstoppwirkung auf den Faserverband ausgeübt wird.

Des Weiteren ist vorgesehen, dass der Einlaufbereich gegenüber dem Auslaufbereich bezogen auf die Längsachse um einen Winkel γ verdreht ist, dessen Betrag zwischen 1° und 120°, vorzugsweise zwischen 70° und 90°, beträgt. Bei dem Winkel handelt es sich um den Winkel, den eine Trennlinie zwischen dem Einlaufbereich und dem Mittelbereich mit einer Trennlinie zwischen dem Mittelbereich und dem Auslaufbereich einschließt. Die Steigung des Mittelbereichs ist in Transportrichtung gesehen vorzugsweise konstant.

Des Weiteren ist es vorteilhaft, wenn der Mittelbereich und der Auslaufbereich durch eine Trennlinie voneinander abgegrenzt sind, wobei der kleinste Abstand A zwischen der Trennlinie und der Längsachse des Faserführungselements einen Betrag zwischen 0,5 mm und 1,5 mm aufweist. Der Abstand zwischen dem dem Mittelbereich nachfolgenden Auslaufbereich und der Längsachse sollte hingegen geringer sein als der Abstand A. Hierdurch entsteht im Bereich der genannten Trennlinie eine Erhebung, über die der Faserverband beim Einlaufen in die Wirbelkammer geführt wird. Insbesondere diese Erhebung verhindert, dass sich der Drall des Garns innerhalb der Spinndüse entgegen der Transportrichtung nach außerhalb der Spinndüse fortpflanzen kann.

Vorteile bringt es zudem mit sich, wenn der Auslaufbereich einen sich in der genannten Transportrichtung an den Mittelbereich anschließenden ersten Auslaufabschnitt sowie einen sich in der genannten Transportrichtung an den ersten Auslaufabschnitt anschließenden zweiten Auslaufabschnitt aufweist. Vorzugsweise sind beide Auslaufabschnitte eben ausgebildet. Ebenso wäre es denkbar, den ersten Auslaufabschnitt und/oder den zweiten Auslaufabschnitt als konkave oder konvexe Fläche auszubilden.

Ferner ist es von Vorteil, wenn der erste Auslaufabschnitt mit dem zweiten Auslaufabschnitt einen Winkel β einschließt, dessen Betrag zwischen 180° und 160° beträgt. Während im erstgenannten Fall beide Auslaufabschnitte in einer gemeinsamen Ebene liegen oder zumindest eine gemeinsame Ebene tangieren, ist der erste Auslaufabschnitt im zweiten Fall gegenüber dem zweiten Auslaufabschnitt geneigt. Vorzugsweise ist die Neigung derart, dass im Bereich des Übergangs zwischen dem ersten Auslaufabschnitt und dem zweiten Auslaufabschnitt eine von der Längsachse des Faserführungselements weggerichtete Erhöhung, insbesondere eine Kante, entsteht. Diese Erhöhung muss vom Faserverband auf seinem Weg in die Wirbelkammer passiert werden, wobei die Erhöhung wiederum als Drallstopp wirkt.

Insbesondere bringt es Vorteile mit sich, wenn der erste Auslaufabschnitt und/oder der zweite Auslaufabschnitt mit der Längsachse des Faserführungselements einen Winkel einschließen, dessen Betrag zwischen 5° und 25°, vorzugsweise zwischen 10° und 20°, beträgt. Von Vorteil ist es, wenn der erste Auslaufabschnitt und der zweite Auslaufabschnitt mit der Längsachse den selben Winkel einschließen. Ebenso ist es jedoch auch denkbar, dass die entsprechenden Winkel unterschiedlich sind, so dass die oben genannte Erhöhung entsteht. In diesem Fall könnte der Winkel zwischen der Längsachse und dem ersten Auslaufabschnitt auch größer als 25° sein. Insbesondere sind Beträge von bis zu 70° möglich.

Vorteile bringt es zudem mit sich, wenn der Auslaufbereich bzw. der erste Auslaufabschnitt und/oder der zweite Auslaufabschnitt zumindest abschnittsweise durch eine ebene Fläche gebildet sind. Die Fasern des Faserverbands werden in diesem Fall relativ geradlinig geführt. Im Gegensatz hierzu ist es von Vorteil, wenn der Mittelbereich keinerlei ebene Abschnitte aufweist.

Auch ist es von Vorteil, wenn der zweite Auslaufabschnitt durch eine seitliche Abflachung eines ansonsten kegelstumpfförmigen Endabschnitts des Faserführungselements gebildet ist. Bei der Abflachung handelt es sich vorzugsweise um eine ebene Fläche. Der Endabschnitt des Faserführungselements ist also abschnittsweise kegelstumpfförmig ausgebildet, wobei der restliche Bereich des Endabschnitts durch die Abflachung gebildet wird. Insbesondere sollte sich die Ebene, in der die Abflachung liegt, außerhalb des Faserführungselements mit dessen Längsachse schneiden.

Der teilweise kegelstumpfförmige Endabschnitt besitzt vorzugsweise eine Deckfläche, die durch eine Begrenzungslinie der Abflachung und einen Teilkreis begrenzt ist. Insbesondere sollte die Deckfläche senkrecht zur Längsachse des Faserführungselements verlaufen. Zudem ist es von Vorteil, wenn der Teilkreis einen Durchmesser aufweist, dessen Betrag zwischen 1 mm und 3 mm beträgt. Ferner sollte der teilweise kegelstumpfförmige Endabschnitt eine Höhe aufweisen, deren Betrag zwischen 0,5 mm und 1,5 mm beträgt.

Vorteilhaft ist es zudem, wenn der teilweise kegelstumpfförmige Endabschnitt eine Mantelfläche aufweist, welche die Deckfläche des Faserführungselements in einem Winkel α schneidet, dessen Betrag zwischen 10° und 50°, vorzugsweise zwischen 20° und 40°, liegt. Bevorzugt wird ein Winkel von im Wesentlichen 30°. Da der Endabschnitt nach dem Einbau des Faserführungselements in eine Spinndüse im Bereich der Luftdüsen angeordnet ist, über die die zur Garnherstellung nötige Druckluft eingeblasen wird, hat der genannte Winkel einen Einfluss auf die Drehung der Fasern des Faserverbands. Hierbei hat sich der genannte Winkelbereich als vorteilhaft erwiesen.

Vorteilhaft ist es, wenn das Faserführungselement zumindest abschnittsweise eine auf einem imaginären Zylinder liegende Außenfläche aufweist. Insbesondere handelt es sich bei der genannten Außenfläche um die jeweilige Rückseite des Einlaufbereichs, des Mittelbereichs sowie des Auslaufbereichs. Der imaginäre Zylinder weist eine Symmetrieachse auf, die vorzugsweise parallel bzw. deckungsgleich mit der Längsachse des Faserführungselements verläuft. Zudem sollte die Symmetrieachse durch die Deckfläche des oben genannten Endabschnitts verlaufen. Schließlich ist es von Vorteil, wenn der imaginäre Zylinder einen Außendurchmesser aufweist, dessen Betrag zwischen 3 mm und 6 mm, vorzugsweise zwischen 4 mm und 5 mm, liegt.

Des Weiteren ist es vorteilhaft, wenn das Faserführungselement eine in Richtung der Längsachse erstreckende Längsausdehnung aufweist, deren Betrag zwischen 8 mm und 16 mm, vorzugsweise zwischen 10 mm und 14 mm, liegt. Während eine kurze Gesamtlänge des Faserführungselements aus Platzgründen im Eingangsbereich der Spinndüse bevorzugt ist, ist eine gewisse Länge nötig, um die gewünschte Führung des Faserverbands und die damit verbundene Drallstoppwirkung zu erzielen.

Ebenso ist es vorteilhaft, wenn der Einlaufbereich eine in Richtung der Längsachse erstreckende Längsausdehnung aufweist, deren Betrag zwischen 2 mm und 7 mm, vorzugsweise zwischen 3 mm und 6 mm, liegt. Die genannte Länge sollte nicht unter 2 mm betragen, da der Einlaufbereich eine allmähliche seitliche Auslenkung des Faserverbands bewirken soll, die bei geringerer Länge nur noch abrupt möglich wäre.

Ebenso bringt es Vorteile mit sich, wenn der Mittelbereich eine in Richtung der Längsachse erstreckende Längsausdehnung aufweist, deren Betrag zwischen 2 mm und 9 mm, vorzugsweise zwischen 4 mm und 7 mm, liegt. Ein Betrag im genannten Bereich ist ausreichend, um den oben genannten Winkel zwischen dem Einlaufbereich und dem Auslaufbereich zu ermöglichen, ohne dass die Fasern des Faserverbands zu stark wendelförmig umgelenkt werden.

Vorteile bringt es zudem mit sich, wenn der Auslaufbereich eine in Richtung der Längsachse erstreckende Längsausdehnung aufweist, deren Betrag zwischen 1 mm und 4 mm, vorzugsweise zwischen 2 mm und 3 mm, liegt. Vorzugsweise ist der Auslaufbereich in Transportrichtung gesehen in Richtung der Längsachse geneigt, so dass die seitliche Auslenkung des Faserverbands im Bereich des Auslaufbereichs in Transportrichtung gesehen verringert wird. Auch diese Reduzierung der Auslenkung sollte allmählich erfolgen, wobei sich die genannte Längsausdehnung positiv bewährt hat.

Ferner wird eine Spinndüse für eine Luftspinnmaschine vorgeschlagen, wobei die Spinndüse, wie im Stand der Technik üblich, ein Faserführungselement umfasst. Das Faserführungselement ist im Bereich des Einlasses der Spinndüse angeordnet und führt den in die Spinndüse eintretenden Faserverband.

Um zu vermeiden, dass sich der Drall, der innerhalb der Wirbelkammer der Spinndüse auf den Faserverband ausgeübt wird, entgegen der Transportrichtung des Faserverbands nach außerhalb der Spinndüse fortpflanzt, ist erfindungsgemäß vorgesehen, dass das Faserführungselement gemäß bisheriger bzw. nachfolgender Beschreibung ausgebildet ist.

Selbstverständlich umfasst die Spinndüse die für die Garnherstellung nötigen Bestandteile bzw. Abschnitte, wie insbesondere ein Garnbildungselement mit einem Abzugskanal sowie mehrere Luftdüsen, über die beim Betrieb der Spinndüse Druckluft in die Wirbelkammer einbringbar ist.

Ferner ist es von Vorteil, wenn die Drehrichtung, in der der Mittelbereich zumindest abschnittsweise um die Längsachse verdreht ist, in der Transportrichtung gesehen der Drehrichtung der Wirbelluftströmung entspricht. Mit anderen Worten: Bezogen auf die Längsachse des Faserführungselements und in Transportrichtung des Faserverbands im Bereich eines Faserverband-Einlasses der Spinndüse gesehen hat der Mittelbereich des Faserführungselements dieselbe Drehrichtung (im oder gegen den Uhrzeigersinn) wie die durch die Luftdüsen innerhalb der Wirbelkammer erzeugte Wirbelluftströmung. Der Faserverband wird also beim Eintritt in die Spinndüse durch den Mittelbereich in einer Richtung um die Längsachse gedreht, die der Drehrichtung der Wirbelluft entspricht. Die Drehrichtung der Wirbelluft wird wiederum durch die Ausrichtung der Luftdüsen festgelegt.

Weitere Vorteile der Erfindung sind in den nachfolgenden Ausführungsbeispielen beschrieben. Es zeigen, jeweils schematisch:
- **Figur 1**: einen Ausschnitt einer erfindungsgemäß Spinndüse, teilweise geschnitten,
- **Figuren 2 bis 5**: verschiedene Ansichten eines erfindungsgemäßen Faserführungselements, und
- **Figur 6**: einen ausgewählten Abschnitt eines weiteren erfindungsgemäßen Faserführungselements.

Figur 1 zeigt einen Ausschnitt einer Spinndüse 2 einer Luftspinnmaschine. Von der Spinndüse 2 sind lediglich der für das Verständnis der vorliegenden Erfindung relevante Einlassbereich für einen Faserverband 3 sowie ein Teil der sich in der vorgegebenen Transportrichtung T des Faserverbands 3 anschließenden Wirbelkammer 16 gezeigt.

In die Wirbelkammer 16 ragt ein spindelförmiges Garnbildungselement 13, welches prinzipiell aus dem Stand der Technik bekannt ist. Ferner sind Luftdüsen 14 gezeigt, über die im Betrieb der Spinndüse 2 Druckluft in die Spinndüse 2 eingebracht wird, wobei die Luftdüsen 14 derart angeordnet sind, dass im Bereich des Garnbildungselements 13 eine Wirbelluftströmung entsteht. Durch die Wirbelluftströmung werden die außenliegenden Fasern des in die Spinndüse 2 eintretenden Faserverbands 3 um die innenliegenden Fasern gewunden, so dass im Bereich des Garnbildungselements 13 ein Garn 17 entsteht, welches schließlich über den Abzugskanal 15 aus der Spinndüse 2 abgezogen werden kann.

Um zu verhindern, dass sich die Drehung des Garns 17 entgegen der Transportrichtung T nach außerhalb der Spinndüse 2 fortpflanzt, weist die Spinndüse 2 ein erfindungsgemäß ausgebildetes Faserführungselement 1 auf, welches beispielsweise durch Form- oder Kraftschluss in der Spinndüse 2 fixiert sein kann.

Das Faserführungselement 1 selbst ist in den Figuren 2 bis 5 näher dargestellt, wobei Figur 5 eine Draufsicht auf das Faserführungselement 1 darstellt (bezogen auf Figur 2 also mit Blick von oben).

Wie den Figuren zu entnehmen ist, weist das Faserführungselement 1 eine Faserführungsfläche auf, entlang derer der Faserverband 3 beim Eintritt in die Spinndüse 2 geführt wird.

Gemäß vorliegender Erfindung setzt sich diese Faserführungsfläche aus drei Bereichen zusammen. Insbesondere weist das Faserführungselement 1 einen Einlaufbereich 4 auf, mit dem der Faserverband 3 zuerst in Kontakt kommt, wenn er in der vorgesehenen Transportrichtung T in die Spinndüse 2 eingeführt wird. Ferner ist ein Mittelbereich 5 vorhanden, der sich in Transportrichtung T an den Einlaufbereich 4 anschließt und schließlich in einen Auslaufbereich 6 übergeht, die der Faserverband 3 passiert, bevor er in die Wirbelkammer 16 gelangt.

In diesem Zusammenhang sieht die Erfindung darüber hinaus vor, dass ausschließlich der Mittelbereich 5 durch eine Fläche gebildet ist, die bezogen auf die Längsachse L des Faserführungselements 1 verdreht ist. Die Fasern werden dadurch entlang des Mittelbereichs 5 auf einer im Wesentlichen wendelförmigen bzw. spiralförmigen Bahn geführt. Im Gegensatz hierzu werden der Einlaufbereich 4 und der Auslaufbereich 6, der durch eine Trennlinie 7 vom Mittelbereich 5 getrennt ist, durch einzelne Flächenabschnitte gebildet, die entweder eben oder konvex in Richtung des Faserverbands 3 ausgebildet sind. Der kleinste Abstand zwischen der genannten Trennlinie 7 und der Längsachse L des Faserführungselements 1 ist durch das Bezugszeichen A kenntlich gemacht.

Während der Auslaufbereich 6 durch eine einzelne Fläche gebildet sein kann, ist es insbesondere von Vorteil, wenn er sich aus einem ersten Auslaufabschnitt 8 und einem in Transportrichtung T nachfolgenden zweiten Auslaufabschnitt 9 zusammensetzt. Während der erste Auslaufabschnitt 8 durch eine Schnittfläche eines prinzipiell zylinderförmigen Grundkörpers des Faserführungselements 1 gebildet sein kann, ist es von Vorteil, wenn der zweite Auslaufabschnitt 9 als Abflachung 10 eines ansonsten kegelstumpfförmigen Endabschnitts 11 des Faserführungselements 1 gebildet ist.

Im Hinblick auf den Einlaufbereich 4 ist es von Vorteil, wenn dieser nicht durch eine ebene Fläche, sondern durch eine in Richtung des Faserverbands 3 konvex gebogene Fläche gebildet wird, wobei der Krümmungsradius mit dem Bezugszeichen R kenntlich gemacht ist.

Insbesondere kann das Faserführungselement 1 aus einem ursprünglich zylinderförmigen Grundkörper gefertigt werden, wobei einzelne Abschnitte des Grundkörpers derart abgetragen werden, dass die letztendliche Form mit den genannten Bereichen 4, 5 und 6 der Faserführungsfläche sowie dem teilweise kegelstumpfförmigen Endabschnitt 11 entsteht. Entsprechend kann das Faserführungselement 1 eine auf einem imaginären Zylinder mit einem Durchmesser D2 liegende Außenfläche 12 aufweisen, die sich in Umfangsrichtung an die einzelnen der genannten Bereiche 4, 5 und 6 anschließt.

Die Symmetrieachse des imaginären Zylinders verläuft im Übrigen deckungsgleich mit der oben genannten Längsachse L des Faserführungselements 1.

Der kegelstumpfförmige Endabschnitt 11 besitzt im Übrigen eine Deckfläche 18, die vorzugsweise senkrecht zu einer Längsachse L des Faserführungselements 1 verläuft.

Die oben genannten Abmessungen und Winkel lassen sich im Übrigen insbesondere den Figuren 2 und 5 entnehmen, da sie aus Übersichtsgründen nicht in allen Figuren kenntlich gemacht sind.

So besitzt das Faserführungselement 1 eine in Richtung der Längsachse L erstreckende Längsausdehnung I, die prinzipiell der Gesamtlänge des Faserführungselements 1 entspricht.

Ebenso weißt der Einlaufbereich 4 eine definierte Längsausdehnung II auf. Die Längsausdehnung des Mittelbereichs 5 ist mit dem Bezugszeichen III versehen. Schließlich besitzt auch der Auslaufbereich 6 eine gewisse Längsausdehnung, kenntlich gemacht durch das Bezugszeichen IV.

Der oben genannte Endabschnitt 11 des Faserführungselements 1, der in Form eines seitlich abgeflachten Kegelstumpfs vorliegt, besitzt eine durch den Buchstaben H kenntlich gemachte Höhe, während die Deckfläche 18 des Endabschnitts 11 einen Durchmesser D1 aufweist.

Schließlich sei im Hinblick auf die in der allgemeinen Beschreibung genannten Winkel auf die Figuren 2 und 5 verwiesen. Diese zeigen den Winkel α zwischen der Mantelfläche des teilweise kegelstumpfförmigen Endabschnitts 11 und der Deckfläche 18 des Faserführungselements 1, den Winkel β zwischen dem ersten Auslaufabschnitt 8 und dem zweiten Auslaufabschnitt 9, den Winkel δ zwischen der Längsachse L und dem ersten Auslaufabschnitt 8 bzw. dem zweiten Auslaufabschnitt 9 sowie den Winkel γ zwischen dem Einlaufbereich 4 und dem Auslaufbereich 6, der durch die Verdrehung des Mittelbereichs 5 entsteht.

Hinsichtlich der Beträge der genannten Abmessungen und Winkel wird auf die allgemeine Beschreibung verwiesen.

Ferner sei darauf hingewiesen, dass der erste Auslaufabschnitt 8 gegenüber dem zweiten Auslaufabschnitt 9 um einen Winkel zwischen 0° und 20° gekippt sein kann, so dass die genannten Abschnitte 8, 9 nicht in einer gemeinsamen Ebene liegen müssen.

Abschließend zeigt Figur 6 den Auslaufbereich einer weiteren Ausführungsform eines erfindungsgemäßen Faserführungselements 1 (unten teilweise abgeschnitten). Wie dieser Figur zu entnehmen ist, kann der Auslaufbereich 6 zumindest abschnittsweise durch eine konkave, im gezeigten Beispiel rinnenförmige, Fläche gebildet sein. Diese Formgebung kann selbstverständlich zusätzlich oder alternativ auch beim Einlaufbereich 4 oder Mittelbereich 5 realisiert sein.

Die vorliegende Erfindung ist nicht auf die dargestellten und beschriebenen Ausführungsbeispiele beschränkt. Abwandlungen im Rahmen der Patentansprüche sind ebenso möglich wie eine beliebige Kombination der beschriebenen Merkmale.

### Bezugszeichenliste

- 1: Faserführungselement
- 2: Spinndüse
- 3: Faserverband
- 4: Einlaufbereich der Faserführungsfläche
- 5: Mittelbereich der Faserführungsfläche
- 6: Auslaufbereich der Faserführungsfläche
- 7: Trennlinie zwischen dem Mittelbereich und dem Auslaufbereich
- 8: erster Auslaufabschnitt
- 9: zweiter Auslaufabschnitt
- 10: Abflachung
- 11: teilweise kegelstumpfförmiger Endabschnitt
- 12: auf einem Zylinder liegende Außenfläche
- 13: Garnbildungselement
- 14: Luftdüse
- 15: Abzugskanal
- 16: Wirbelkammer
- 17: Garn
- 18: Deckfläche

- I: in Richtung der Längsachse erstreckende Längsausdehnung des Faserführungselements
- II: in Richtung der Längsachse erstreckende Längsausdehnung des Einlaufbereichs
- III: in Richtung der Längsachse erstreckende Längsausdehnung des Mittelbereichs
- IV: in Richtung der Längsachse erstreckende Längsausdehnung des Auslaufbereichs
- A: kleinster Abstand zwischen der den Mittelbereich von dem Auslaufbereich abgrenzenden Trennlinie und der Längsachse des Faserführungselements
- D1: Durchmesser der Deckfläche des Endabschnitts des Faserführungselements
- D2: Außendurchmesser des Zylinders, auf dem zumindest ein Teil der Außenfläche des Faserführungselements liegt
- H: Höhe des teilweise kegelstumpfförmigen Endabschnitts des Faserführungselements
- L: Längsachse
- T: Transportrichtung des Faserverbands
- R: Krümmungsradius des Einlaufbereichs

- α: Winkel zwischen der Mantelfläche des teilweise kegelstumpfförmigen Endabschnitts und der Deckfläche des Faserführungselements
- β: Winkel zwischen dem ersten Auslaufabschnitt und dem zweiten Auslaufabschnitt
- δ: Winkel zwischen der Längsachse und dem ersten Auslaufabschnitt und/oder dem zweiten Auslaufabschnitt
- γ: Winkel zwischen Einlaufbereich und Auslaufbereich

## Patentansprüche

1. Faserführungselement (1) für eine Spinndüse (2) einer Luftspinnmaschine, wobei das Faserführungselement (1) im bestimmungsgemäßen Gebrauch der Führung eines in einer vorgegebenen Transportrichtung (T) in die Spinndüse (2) eintretenden Faserverbands (3) dient,
- wobei das Faserführungselement (1) eine Faserführungsfläche zum Führen des Faserverbands (3) aufweist, und
- wobei die Faserführungsfläche einen Einlaufbereich (4), einen dem Einlaufbereich (4) in der genannten Transportrichtung (T) nachgeordneten Mittelbereich (5) und einen dem Mittelbereich (5) in der genannten Transportrichtung (T) nachgeordneten Auslaufbereich (6) umfasst,
wobei der Einlaufbereich (4) und der Auslaufbereich (6) bezogen auf eine Längsachse (L) des Faserführungselements (1) jeweils unverdreht ausgebildet sind, während der Mittelbereich (5) zumindest abschnittsweise um die Längsachse (L) verdreht ist, **dadurch gekennzeichnet,**
**dass** der Einlaufbereich (4) gegenüber dem Auslaufbereich (6) bezogen auf die Längsachse (L) um einen Winkel γ verdreht ist, dessen Betrag zwischen 1° und 120° beträgt.

2. Faserführungselement (1) gemäß dem vorangegangenen Anspruch, **dadurch gekennzeichnet, dass** der Einlaufbereich (4) gegenüber dem Auslaufbereich (6) bezogen auf die Längsachse (L) um einen Winkel γ verdreht ist, dessen Betrag zwischen 70° und 90° beträgt.

3. Faserführungselement (1) gemäß einem der vorangegangenen Ansprüche, **dadurch gekennzeichnet, dass** der Einlaufbereich (4), der Mittelbereich (5) und/oder der Auslaufbereich (6) zumindest abschnittsweise durch eine ebene, konkave, vorzugsweise rinnenförmige, oder konvex gewölbte Fläche gebildet ist, wobei der Einlaufbereich (4) im zweiten Fall vorzugsweise und zumindest abschnittsweise einen Krümmungsradius R aufweist, dessen Betrag 1 mm oder größer ist.

4. Faserführungselement (1) gemäß einem der vorangegangenen Ansprüche, **dadurch gekennzeichnet, dass** der Mittelbereich (5) und der Auslaufbereich (6) durch eine Trennlinie (7) voneinander abgegrenzt sind, wobei der kleinste Abstand A zwischen der Trennlinie (7) und der Längsachse (L) des Faserführungselements (1) einen Betrag zwischen 0,5 mm und 1,5 mm aufweist.

5. Faserführungselement (1) gemäß einem der vorangegangenen Ansprüche, **dadurch gekennzeichnet, dass** der Auslaufbereich (6) einen sich in der genannten Transportrichtung (T) an den Mittelbereich (5) anschließenden ersten Auslaufabschnitt (8) sowie einen sich in der genannten Transportrichtung (T) an den ersten Auslaufabschnitt (8) anschließenden zweiten Auslaufabschnitt (9) aufweist, wobei der erste Auslaufabschnitt (8) mit dem zweiten Auslaufabschnitt (9) einen Winkel β einschließt, dessen Betrag zwischen 180° und 160° beträgt.

6. Faserführungselement (1) gemäß dem vorangegangenen Anspruch, **dadurch gekennzeichnet, dass** der erste Auslaufabschnitt (8) und/oder der zweite Auslaufabschnitt (9) mit der Längsachse (L) des Faserführungselements (1) einen Winkel δ einschließen, dessen Betrag zwischen 5° und 25°, vorzugsweise zwischen 10° und 20°, beträgt.

7. Faserführungselement (1) gemäß einem der vorangegangenen Ansprüche, **dadurch gekennzeichnet, dass** der Auslaufbereich (6) bzw. der erste Auslaufabschnitt (8) und/oder der zweite Auslaufabschnitt (9) zumindest abschnittsweise durch eine ebene Fläche gebildet sind.

8. Faserführungselement (1) gemäß einem der Ansprüche 5 bis 7, **dadurch gekennzeichnet, dass** der zweite Auslaufabschnitt (9) durch eine seitliche Abflachung (10) eines ansonsten kegelstumpfförmigen Endabschnitts (11) des Faserführungselements (1) gebildet ist, wobei der ansonsten kegelstumpfförmige Endabschnitt (11) vorzugsweise eine Deckfläche (18) aufweist, die durch eine Begrenzungslinie der Abflachung (10) und einen Teilkreis begrenzt ist, wobei der Teilkreis einen Durchmesser D1 aufweist, dessen Betrag zwischen 1 mm und 3 mm beträgt, und/oder wobei der ansonsten kegelstumpfförmige Endabschnitt (11) eine Höhe H aufweist, deren Betrag zwischen 0,5 mm und 1,5 mm beträgt.

9. Faserführungselement (1) gemäß dem vorangegangenen Anspruch, **dadurch gekennzeichnet, dass** der ansonsten kegelstumpfförmige Endabschnitt (11) eine Mantelfläche aufweist, welche die Deckfläche (18) des Faserführungselements (1) in einem Winkel α schneidet, dessen Betrag zwischen 10° und 50°, vorzugsweise zwischen 20° und 40°, liegt.

10. Faserführungselement (1) gemäß einem der vorangegangenen Ansprüche, **dadurch gekennzeichnet, dass** das Faserführungselement (1) zumindest abschnittsweise eine auf einem Zylinder liegende Außenfläche (12) aufweist, wobei die Symmetrieachse des Zylinders parallel bzw. deckungsgleich mit der Längsachse (L) des Faserführungselements (1) verläuft, wobei der Zylinder vorzugsweise einen Außendurchmesser D2 aufweist, dessen Betrag zwischen 3 mm und 6 mm, vorzugsweise zwischen 4 mm und 5 mm, liegt.

11. Faserführungselement (1) gemäß einem der vorangegangenen Ansprüche, **dadurch gekennzeichnet, dass** das Faserführungselement (1) eine in Richtung der Längsachse (L) erstreckende Längsausdehnung I aufweist, deren Betrag zwischen 8 mm und 16 mm, vorzugsweise zwischen 10 mm und 14 mm, liegt.

12. Faserführungselement (1) gemäß einem der vorangegangenen Ansprüche, **dadurch gekennzeichnet, dass** der Einlaufbereich (4) eine in Richtung der Längsachse (L) erstreckende Längsausdehnung II aufweist, deren Betrag zwischen 2 mm und 7 mm, vorzugsweise zwischen 3 mm und 6 mm, liegt.

13. Faserführungselement (1) gemäß einem der vorangegangenen Ansprüche, **dadurch gekennzeichnet, dass** der Mittelbereich (5) eine in Richtung der Längsachse (L) erstreckende Längsausdehnung III aufweist, deren Betrag zwischen 2 mm und 9 mm, vorzugsweise zwischen 4 mm und 7 mm, liegt.

14. Faserführungselement (1) gemäß einem der vorangegangenen Ansprüche, **dadurch gekennzeichnet, dass** der Auslaufbereich (6) eine in Richtung der Längsachse (L) erstreckende Längsausdehnung IV aufweist, deren Betrag zwischen 1 mm und 4 mm, vorzugsweise zwischen 2 mm und 3 mm, liegt.

15. Spinndüse (2) für eine Luftspinnmaschine mit einem Faserführungselement (1) zur Führung eines in einer Transportrichtung (T) in die Spinndüse (2) eintretenden Faserverbands (3), und mit Luftdüsen (14) zur Erzeugung einer Wirbelluftströmung_innerhalb der Spinndüse (2), **dadurch gekennzeichnet, dass** das Faserführungselement (1) nach einem der vorangegangenen Ansprüche ausgebildet ist, wobei die Drehrichtung, in der der Mittelbereich (5) zumindest abschnittsweise um die Längsachse (L) verdreht ist, vorzugsweise in der Transportrichtung (T) gesehen der Drehrichtung der Wirbelluftströmung entspricht.

## Claims

1. A fiber guide element (1) for a spinning nozzle (2) of an air-jet spinning machine, the fiber guide element (1) in the intended usage being used to guide a fiber strand (3) entering the spinning nozzle (2) in a prescribed transport direction (T),
- the fiber guide element (1) comprising a fiber guide surface for guiding the fiber strand (3), and
- the fiber guide surface comprising an entry region (4), a middle region (5) disposed downstream of the entry region (4) in said transport direction (T) and a discharge region (6) disposed downstream of the middle region (5) in said transport direction (T), the entry region (4) and the discharge region (6) each being implemented to be untwisted with respect to a longitudinal axis (L) of the fiber guide element (1), while the middle region (5) is rotated at least in segments about the longitudinal axis (L)
**characterized in that**
the entry region (4) is rotated relative to the discharge region (6) with respect to the longitudinal axis (L) by an angle γ, the amount of which is between 1° and 120°.

2. The fiber guide element (1) according to the preceding claim, **characterized in that** the entry region (4) is rotated relative to the discharge region (6) with respect to the longitudinal axis (L) by an angle γ, the amount of which is between 70° and 90°.

3. The fiber guide element (1) according to any one of the preceding claims, **characterized in that** the entry region (4), the middle region (5) and/or the discharge region (6) is formed at least in segments by a flat, concave, preferably trough-shaped, or convexly curved surface, wherein the entry region (4) in the second case preferably and at least in segments has a radius of curvature R, the amount of which is 1 mm or greater.

4. The fiber guide element (1) according to any one of the preceding claims, **characterized in that** the middle region (5) and the discharge region (6) are delimited from one another by a dividing line (7), wherein the smallest distance A between the dividing line (7) and the longitudinal axis (L) of the fiber guide element (1), the amount of which is between 0.5 mm and 1.5 mm.

5. The fiber guide element (1) according to any one of the preceding claims, **characterized in that** the discharge region (6) comprises a first discharge section (8) connected to the middle region (5) in said transport direction (T) and a second discharge section (9) connected to the first discharge section (8) in said transport direction (T), wherein the first discharge section (8) with the second discharge section (9) encloses an angle β, the amount of which is between 180° and 160°.

6. The fiber guide element (1) according to the preceding claim, **characterized in that** the first discharge section (8) and/or the second discharge section (9) enclose an angle δ with the longitudinal axis (L) of the fiber guide element (1), the amount of which is between 5° and 25°, preferably between 10° and 20°.

7. The fiber guide element (1) according to any one of the preceding claims, **characterized in that** the discharge region (6) or the first discharge section (8) and/or the second discharge section (9) are formed at least in segments by a flat surface.

8. The fiber guide element (1) according to any one of the preceding claims 5 to 7, **characterized in that** the second discharge section (9) is formed by a lateral flattening (10) of an otherwise frustoconical end section (11) of the fiber guide element (1), wherein the otherwise frustoconical end section (11) preferably comprises a cover surface (18) which is bounded by a boundary line of the flattening (10) and a pitch circle, wherein the pitch circle has a diameter D1, the amount of which is between 1 mm and 3 mm, and/or the otherwise frustoconical end section (11) has a height H, the amount of which is between 0.5 mm and 1.5 mm.

9. The fiber guide element (1) according to the preceding claim, **characterized in that** the otherwise frustoconical end section (11) comprises a shell surface which intersects the cover surface (18) of the fiber guide element (1) at an angle α, the amount of which is between 10° and 50°, preferably between 20° and 40°.

10. The fiber guide element (1) according to any one of the preceding claims, **characterized in that** the fiber guide element (1) comprises at least in segments an outer surface (12) lying on a cylinder, wherein the axis of symmetry of the cylinder runs parallel or congruent with the longitudinal axis (L) of the fiber guide element (1), wherein the cylinder preferably has an outer diameter D2, the amount of which is between 3 mm and 6 mm, preferably between 4 mm and 5 mm.

11. The fiber guide element (1) according to any one of the preceding claims, **characterized in that** the fiber guide element (1) has a longitudinal extension I extending in the direction of the longitudinal axis (L), the amount of which is between 8 mm and 16 mm, preferably between 10 mm and 14 mm.

12. The fiber guide element (1) according to any one of the preceding claims, **characterized in that** the entry region (4) has a longitudinal extension II extending in the direction of the longitudinal axis (L), the amount of which is between 2 mm and 7 mm, preferably between 3 mm and 6 mm.

13. The fiber guide element (1) according to any one of the preceding claims, **characterized in that** the middle region (5) has a longitudinal extension III extending in the direction of the longitudinal axis (L), the amount of which is between 2 mm and 9 mm, preferably between 4 mm and 7 mm.

14. The fiber guide element (1) according to any one of the preceding claims, **characterized in that** the discharge region (6) has a longitudinal extension IV extending in the direction of the longitudinal axis (L), the amount of which is between 1 mm and 4 mm, preferably between 2 mm and 3 mm.

15. A spinning nozzle (2) for an air-jet spinning machine comprising a fiber guide element (1) for guiding a fiber strand (3) entering the spinning nozzle (2) in a transport direction (T), and comprising air nozzles (14) for generating a turbulent air flow within the spinning nozzle (2), **characterized in that** the fiber guide element (1) is implemented according to any one of the preceding claims, wherein the direction of rotation in which the middle region (5) is rotated at least in segments about the longitudinal axis (L), when viewed in the transport direction (T), preferably corresponds to the direction of rotation of the turbulent air flow.

## Revendications

1. Élément de guidage de fibres (1) pour une filière de filage (2) d'un métier à filer à jet d'air, dans lequel l'élément de guidage de fibres (1), utilisé conformément à sa destination, sert à guider un ensemble de fibres (3) entrant dans la filière de filage (2) dans une direction de transport (T) allouée,
- dans lequel l'élément de guidage de fibres (1) présente une surface de guidage de fibres pour guider l'ensemble de fibres (3), et
- dans lequel la surface de guidage des fibres comprend une zone d'entrée (4), une zone centrale (5) disposée en aval de la zone d'entrée (4) dans ladite direction de transport (T) et une zone de sortie (6) disposée en aval de la zone centrale (5) dans ladite direction de transport (T),
dans lequel la zone d'entrée (4) et la zone de sortie (6) sont réalisées respectivement sans torsion par rapport à un axe longitudinal (L) de l'élément de guidage de fibres (1), tandis que la zone centrale (5) est torsadée au moins par sections autour de l'axe longitudinal (L), **caractérisé en ce que**
la zone d'entrée (4) est tournée par rapport à la zone de sortie (6), par rapport à l'axe longitudinal (L), d'un angle γ dont la valeur est comprise entre 1° et 120°.

2. Élément de guidage de fibres (1) selon la revendication précédente, **caractérisé en ce que** la zone d'entrée (4) est tournée par rapport à la zone de sortie (6), par rapport à l'axe longitudinal (L), d'un angle γ dont la valeur est comprise entre 70° et 90°.

3. Élément de guidage de fibres (1) selon l'une quelconque des revendications précédentes, **caractérisé en ce que** la zone d'entrée (4), la zone centrale (5) et/ou la zone de sortie (6) est formée au moins par sections par une surface plane, concave, de préférence en forme de rainure, ou bombée de manière convexe, la zone d'entrée (4) présentant dans le deuxième cas, de préférence et au moins par sections, un rayon de courbure R dont la valeur est de 1 mm ou plus.

4. Élément de guidage de fibres (1) selon l'une quelconque des revendications précédentes, **caractérisé en ce que** la zone centrale (5) et la zone de sortie (6) sont délimitées l'une par rapport à l'autre par une ligne de séparation (7), la plus petite distance A entre la ligne de séparation (7) et l'axe longitudinal (L) de l'élément de guidage de fibres (1) présentant une valeur comprise entre 0,5 mm et 1,5 mm.

5. Élément de guidage de fibres (1) selon l'une quelconque des revendications précédentes, **caractérisé en ce que** la zone de sortie (6) présente une première section de sortie (8) se raccordant à la zone centrale (5) dans ladite direction de transport (T) ainsi qu'une deuxième section de sortie (9) se raccordant à la première section de sortie (8) dans ladite direction de transport (T), la première section de sortie (8) formant avec la deuxième section de sortie (9) un angle β dont la valeur est comprise entre 180° et 160°.

6. Élément de guidage de fibres (1) selon la revendication précédente, **caractérisé en ce que** la première section de sortie (8) et/ou la deuxième section de sortie (9) forme(nt) avec l'axe longitudinal (L) de l'élément de guidage de fibres (1) un angle δ, dont la valeur est comprise entre 5° et 25°, de préférence entre 10° et 20°.

7. Élément de guidage de fibres (1) selon l'une quelconque des revendications précédentes, **caractérisé en ce que** la zone de sortie (6) ou la première section de sortie (8) et/ou la deuxième section de sortie (9) sont formées au moins par sections par une surface plane.

8. Élément de guidage de fibres (1) selon l'une quelconque des revendications 5 à 7, **caractérisé en ce que** la deuxième section de sortie (9) est formée par un aplatissement latéral (10) d'une section d'extrémité (11), par ailleurs tronconique, de l'élément de guidage de fibres (1), la section d'extrémité (11), par ailleurs tronconique, présentant de préférence une surface de recouvrement (18) qui est délimitée par une ligne de délimitation de l'aplatissement (10) et un cercle partiel, le cercle partiel présentant un diamètre D1 dont la valeur est comprise entre 1 mm et 3 mm, et/ou la section d'extrémité (11) par ailleurs tronconique présentant une hauteur H dont la valeur est comprise entre 0,5 mm et 1,5 mm.

9. Élément de guidage de fibres (1) selon la revendication précédente, **caractérisé en ce que** la section d'extrémité (11), par ailleurs tronconique, présente une surface d'enveloppe qui coupe la surface de recouvrement (18) de l'élément de guidage de fibres (1) selon un angle α dont la valeur est comprise entre 10° et 50°, de préférence entre 20° et 40°.

10. Élément de guidage de fibres (1) selon l'une quelconque des revendications précédentes, **caractérisé en ce que** l'élément de guidage de fibres (1) présente au moins par sections une surface extérieure (12) située sur un cylindre, l'axe de symétrie du cylindre étant parallèle ou coïncidant avec l'axe longitudinal (L) de l'élément de guidage de fibres (1), le cylindre présentant de préférence un diamètre extérieur D2 dont la valeur est comprise entre 3 mm et 6 mm, de préférence entre 4 mm et 5 mm.

11. Élément de guidage de fibres (1) selon l'une quelconque des revendications précédentes, **caractérisé en ce que** l'élément de guidage de fibres (1) présente une extension longitudinale l s'étendant dans la direction de l'axe longitudinal (L), dont la valeur est comprise entre 8 mm et 16 mm, de préférence entre 10 mm et 14 mm.

12. Élément de guidage de fibres (1) selon l'une quelconque des revendications précédentes, **caractérisé en ce que** la zone d'entrée (4) présente une extension longitudinale II s'étendant dans la direction de l'axe longitudinal (L), dont la valeur est comprise entre 2 mm et 7 mm, de préférence entre 3 mm et 6 mm.

13. Élément de guidage de fibres (1) selon l'une quelconque des revendications précédentes, **caractérisé en ce que** la zone centrale (5) présente une extension longitudinale III s'étendant dans la direction de l'axe longitudinal (L), dont la valeur est comprise entre 2 mm et 9 mm, de préférence entre 4 mm et 7 mm.

14. Élément de guidage de fibres (1) selon l'une quelconque des revendications précédentes, **caractérisé en ce que** la zone de sortie (6) présente une extension longitudinale IV s'étendant dans la direction de l'axe longitudinal (L), dont la valeur est comprise entre 1 mm et 4 mm, de préférence entre 2 mm et 3 mm.

15. Filière de filage (2) pour un métier à filer à jet d'air avec un élément de guidage de fibres (1) pour guider un ensemble de fibres (3) entrant dans la filière de filage (2) dans une direction de transport (T), et avec des buses d'air (14) pour générer un écoulement d'air tourbillonnaire à l'intérieur de la filière de filage (2), **caractérisée en ce que** l'élément de guidage de fibres (1) est réalisé selon l'une quelconque des revendications précédentes, le sens de rotation dans lequel la zone centrale (5) est tournée au moins par sections autour de l'axe longitudinal (L), correspondant, vu de préférence dans la direction de transport (T), au sens de rotation de l'écoulement d'air tourbillonnaire.
